# EUROPÄISCHE PATENTSCHRIFT

(11) **EP 0 993 586 B1**
(45) Veröffentlichungstag und Bekanntmachung des Hinweises auf die Patenterteilung: **23.01.2002**
(21) Anmeldenummer: 98940128.6
(22) Anmeldetag: 03.07.1998
(51) Int. Cl.: F26B 9/06, F26B 21/00

(54) **TROCKNERMODUL**
DRYING MODULE
MODULE SECHEUR

(30) Priorität: 03.07.1997 DE 19728496
(43) Veröffentlichungstag der Anmeldung: 19.04.2000
(73) Patentinhaber: Gesellschaft für Biotechnologische Forschung mbH (GBF), D-38124 Braunschweig (DE)
(72) Erfinder: BLÖCKER, Helmut, D-38124 Braunschweig (DE); KAUER, Gerhard, D-38124 Braunschweig (DE)
(74) Vertreter: Boeters, Hans Dietrich, Dr.
(86) Internationale Anmeldenummer: EP9804121
(87) Internationale Veröffentlichungsnummer: WO9901708

(56) Entgegenhaltungen:
- EP-A- 0 569 115
- DE-C- 97 363
- DE-U- 9 401 195
- DE-U- 9 413 225
- FR-A- 880 989
- US-A- 3 007 256
- US-A- 4 812 621
- US-A- 5 311 671

## Beschreibung

Die Erfindung betrifft ein Trocknermodul zur Trocknung von Filterträgern, wie sie bei der DNA-Präparation verwendet werden.

Bei modernen DNA-Präparationen, deren Produkte zu Sequenzieraufgaben eingesetzt werden sollen, ist eine Automatisierung der arbeitsintensiven manuellen Schritte unabdingbar, was insbesondere bei den neueren Megasequenzierprojekten deutlich wird (Human Genome Project). Während früher keine sogenannten Fertig-Kits zur Verfügung standen, welche die Aufarbeitung einklonierter DNA-Sequenzen vereinfachten, existieren heute bereits. einige kommerziell verfügbare Hilfsmittel, die sich auch über Roboter zur automatischen Abarbeitung der entsprechenden Protokolle eignen (wie beispielsweise dem weitverbreiteten Qiagen-Protokoll).

Das von Qiagen beschriebene Präparationsprotokoll beinhaltet das Waschen der in Filterelementen eines Filterträgers adsorbierten DNA mit ethanolhaltigem Puffer. Versuche zeigten, daß Spuren von Ethanol das Ergebnis der nachfolgenden Sequenzierreaktionen drastisch verschlechtern. Die beteiligten Enzyme werden wahrscheinlich von Ethanol inhibiert. In diesem Schritt werden zunächst die größeren Mengen Ethanol aus den Filtern auf bekannte Weise entfernt. Dies kann bei einer Durchführung des Protokolls beispielsweise in einer entsprechenden Vakuumapparatur dadurch bewerkstelligt werden, daß das anliegende Vakuum länger appliziert wird, als dies zur Beseitung der Waschflüssigkeit notwendig wäre. Der auf diese Weise im Filter erzeugte Luftstrom entfernt die größeren Mengen Ethanol aus den Filtern. Die besondere Konstruktion der Qiagenfilterträger verunreinigt jedoch den nachfolgenden Sequenzierprozeß, wenn nicht besondere Vorkehrungen getroffen werden, da Ethanolreste an den Wandungen zwischen den Auslaßdüsen und den Kunststoffummantelungen an der Unterseite des Filterträgers verbleiben. Es konnte weiter beobachtet werden, daß eine Verunreinigung durch Ethanol während der Elution der DNA aus dem Filtermaterial in folgender Weise stattfindet: das Eluat bildet während des Absaugens in den Eluatfängern einen Tropfen an der Auslaßdüse. Dieser Tropfen "wandert" vor seinem Abreißen an den Düsen hoch und berührt die sich dort noch befindliche ethanolhaltige Flüssigkeit. Es findet folglich eine Durchmischung statt. Der Tropfen reißt dann ab und fällt in den Eluatfänger. Somit ist eine generelle Verunreinigung des Eluats mit Ethanol gegeben, die so groß ist, daß eine "Vergiftung". des Sequenzieransatzes vorliegt. Der Stand der Technik zeigt bereits ein Trocknermodul zum Trocknen von Produkten, wobei das Trocknermodul ein Aufnahmeelement zur Aufnahme des Produktes und mindestens ein Lüfterelement aufweist, und das Lüfterelement unterhalb des Aufnahmeelementes zur Aufnahme des Produktes angeordnet ist, so daß das Produkt von unten angeblasen und getrocknet wird; vgl. bspw. US 4 812 621, DE 94 01 195, US 3 007 256 und DE 97 363.

Der Erfindung liegt nun daher die Aufgabe zugrunde, eine Vorrichtung zu schaffen, mit der der verbleibende Restalkohol von Filterträgern entfernt wird, wie sie beispielsweise in dem Qiagenprotokoll verwendet werden.

Die Aufgabe wird durch die Merkmale des Anspruchs 1 gelöst. Vorteilhafte Ausgestaltungen der Erfindung sind Gegenstand der Unteransprüche.

Die Erfindung betrifft ein Trocknermodul zum Trocknen eines Filterträgers im Rahmen der DNA-Präparation mit einer Heizung und einem Lüfterelement, wobei die Heizung stromabwärts vom Lüfterelement angeordnet ist und die in dem Filterträger angeordneten Filter von unten angeblasen und getrocknet werden,
dadurch gekennzeichnet,
daß die Filter in dem Filterträger hängend angeordnet sind, und der Filterträger Abstandshülsen aufweist, die in entsprechende Zentrierschächte einer Zentrierplatte zur Aufnahme des Filterträgers einführbar sind, wobei als Heizung parallel über einen rechteckigen Querschnitt eines Luftschachtes verlaufende Heizdrähte senkrecht zum Luftstrom stromaufwärts der Zentrierplatte angeordnet sind und das Trocknermodul als Lüfterelement einen Tangentiallüfter aufweist.

Nach einer Ausführungsform der Erfindung ist das Trocknermodul **dadurch gekennzeichnet**, daß das Lüfterelement durch einen elektrischen Motor angetrieben wird.

Nach einer Ausführungsform der Erfindung ist das Trocknermodul **dadurch gekennzeichnet,** daß zwischen dem Luftschacht und dem Zentrierelement für den Filterträger eine Düse zur Bündelung des Luftstromes angeordnet ist.

Nach einer Ausführungsform der Erfindung ist das Trocknermodul **dadurch gekennzeichnet**, daß das Trocknermodul in einer Öffnung einer Tischplatte angeordnet ist.

Nach einer Ausführungsform der Erfindung ist das Trocknermodul **dadurch gekennzeichnet**, daß die Zentrierplatte zur Aufnahme des Filterträgers auf Stützelementen angeordnet ist.

Nach einer Ausführungsform der Erfindung ist das Trocknermodul **dadurch gekennzeichnet**, daß das Modul einen Temperaturfühler aufweist, daß
das Modul eine elektrische Steuerung zur Steuerung des mindestens einen Motors und der Heizung aufweist, wobei die Heizung als Funktion der vom Temperaturfühler gemessenen Temperatur gesteuert wird, und
daß die Steuerung mit einer Verzögerungsschaltung versehen ist, die bewirkt, daß im Falle eines Abschaltens des Trocknermoduls das mindestens eine Lüfterelement (1) zeitlich nach dem Abschalten der Heizung (5) abgeschaltet wird.

Die Erfindung gibt ferner die Verwendung des Trocknermoduls in einer automatisierten Umgebung sowie als alleinstehendes Gerätan.

Vorteilhafterweise wird der Schritt des Entfernens des Ethanols aus dem Bereich zwischen Auslaßdüse und Kunststoffummantelung der Filterträger nicht manuell durchgeführt, sondern automatisiert. Zu diesem Zwecke bläst das Trocknermodul erwärmte Luft (maximal 50 °C) von unten gegen den Filterträger und das Ethanol verdampft. Der auf diese Weise getrocknete Filter wird erneut in eine Vakuumkammer gestellt, um dann nochmals für eine gewisse Zeit durch ein angelegtes Vakuum belüftet zu werden. In diesem zweiten Schritt werden verbliebene Ethanolspuren weiter ausgetragen. Abschließend wird das so behandelte Filter nochmals auf das Trocknermodul gebracht, um durch den temperierten Luftstrom sicherzustellen, daß eventuell immer noch vorliegende Spuren von Ethanol endgültig abgedampft werden. Erst dann wird der Filterträger beispielsweise wieder in den Pipettierroboter eingestellt, um das Elutionsmittel für die Freisetzung der DNA aus den Filtern einzupipettieren.

Eine bevorzugte Ausführungsform der Erfindung wird nachfolgend anhand der Zeichnungen beschrieben, in denen
Fig. 1 eine schematische Querschnittsansicht durch ein in einer Tischplatte befestigtes Trocknermodul zeigt,
Fig. 2 eine gegenüber der Ansicht der Fig. 1 um 90° gedrehte Querschnittsansicht des Trocknermoduls zeigt,
Fig. 3 eine Ansicht des erfindungsgemäßen Trocknermoduls von unten ist, und
Fig. 4 einen Querschnitt eines verwendeten Filterträgers zeigt.

In der in der Fig. 1 dargestellten bevorzugten Ausführungsform werden zwei Tangentiallüfter 1 an ihren Längsseiten gekoppelt, um einen möglichst homogenen Luftstrom zu erhalten. Es ergibt sich so ein gleichmäßiger Luftstrom über die gesamte Fläche des zu trocknenden Filterträgers (nicht dargestellt). Die Austrittsfläche des Luftschachts 4, die in der bevorzugten Ausführungsform 8 cm x 12,5 cm beträgt, ist etwas größer als die. zu trocknende Grundfläche des Filterträgers. Der Luftstrom beträgt maximal 2x80 m³/h und kann über einen Vorschalttransformator (nicht dargestellt) über die Umdrehungsgeschwindigkeit der Motore 3 des Paares der Tangentiallüfter 1 geregelt werden.

Der rechteckige Luftschacht 4 ist so konstruiert, daß der Luftstrom, einer Düse 6 gleich, zur Austrittsöffung hin gebündelt wird. Er ist aus 2 mm starkem Eisenblech gefertigt und zu einer geschlossenen Form verlötet. An dessem unteren Bereich befindet sich eine Aufnahme für eine Heizung 5. Darunter sind die beiden Tangentiallüfter 1 befestigt. Der obere Teil des Luftschachts 4 ist in einer entsprechend dimensionierten Aussparung einer Tischplatte 7 befestigt und somit im Arbeitsbereich an genau definierter Position fixiert. Die Heizelemente 5a, 5b und die Lüfterelemente 1 befinden sich durch diese Anordnung unter dem Arbeitstisch 7. Die Öffnung des Luftschachtes 4 ist vorzugsweise ebenerdig mit der Arbeitsfläche eines Robotertischs (nicht dargestellt) im Falle der Verwendung des Trocknermoduls in einem automatisierten Verfahren.

Die Heizung 5 besteht in der bevorzugten Ausführungsform aus zwei Heizelementen 5a, 5b, wie dies in den Figuren 2 und 3 deutlicher werden wird. Diese Heizelemente 5a, 5b sind über der Austrittsöffnung der Tangentiallüfter 1 befestigt. Jeweils zwei Multimicalochplatten werden als Träger für einen Heizdraht verwendet, der in Wendeln von ca. 3 mm Abstand in den Luftstrom eingespannt wird und diesen dadurch gleichmäßig erwärmt. Die Wendel sind dabei so beschaffen, daß die Umkehrschlaufe außerhalb des Luftstroms zu liegen kommt, die parallel verlaufenden Heizdrähte hingegen senkrecht zu den Multimicalochplatten angeordnet sind.

Der Filterständer, bestehend aus einem Aufnahmeelement 11 und Stützelementen 10, ist so ausgelegt, daß er zentrierende Elemente (dargestellt in der Fig. 3) an seinen Kontaktstellen zum Filterträger (nicht dargestellt) aufweist. Insbesondere sind 30° Phasen an den Berührungsbereichen zu den Abstandshülsen (siehe Fig. 4) eines Filterträgers zu nennen. Der Filterständer umfaßt in der bevorzugten Ausführungsform eine als Aufnahmeelement wirkende obere Trägerplatte oder Zentrierplatte 10, welche die Zentrierelemente, nämlich Aussparungen für die Abstandshülsen und die Auflagefläche für den Rand des Filterträgers aufweist. An dieser Zentrierplatte sind in den vier Eckpunkten 4,5 cm hohe Stützelemente 10 befestigt, die an ihrem unteren Ende jeweils einen Befestigungsbolzen 8 von 0,3 cm aufweisen. Diese Bolzen 9 fixieren den Filterträgerständer exakt über den Luftaustrittsschacht 4 des Trocknermoduls, indem sie in entsprechende Bohrungen einer auf dem Arbeitstisch angeordneten Platte 8 zur Befestigung des Ständers eingreifen. In der bevorzugten Ausführungsform ist die Platte 8 aus Acryl. Nach der Einstellung des Filterträgers, der in Fig. 4 beschrieben ist, befinden sich dessen Auslaßdüsen ca 3 cm über der Oberkante des Luftschachts 4.

Die Ansteuerung der Lüfterelemente 1 sowie die Freischaltung der Heizelemente 5a, 5b erfolgen getrennt über ein Controllerinterface. Somit kann nach Beendigung des Trocknungsvorgangs zuerst die Heizung 5 abgeschaltet werden, so daß nach zeitlichem Versatz die nun kühlend auf die Heizdrähte einwirkende Lüftung beendet wird. Zur Temperaturmessung ist in der Düse 6 eine seitliche Aussparung 13 zur Aufnahme eines Temperaturfühlers vorgesehen. Die Heizelelmente 5a, 5b wird über eine Temperaturschwellwertschaltung gesteuert.

Fig. 2 zeigt ebenfalls das erfindungsgemäße Trocknermodul in einer Querschnittsansicht, die jedoch gegenüber der Ansicht der Fig. 1 um 90° um die vertikale Symmetrieachse gedreht ist. Zu erkennen sind die beiden parallel angeordneten Tangentiallüfterwalzen 1, die von entsprechenden Motoren 3 angetrieben werden. In dem Luftschacht 4 sind die beiden Heizelemente 5a, 5b der Heizung 5 parallel und fast aneinanderstoßend angeordnet. Darüberliegend ist die Düse 6 als Bestandteil des Schachts 4 zur Bündelung der trockenenden Luft ausgebildet. In der hier dargestellten Ausführungsform ist das Trocknermodul in der Öffnung einer Tischplatte 7 o.ä. befestigt. Auf der Tischplatte 7 ist eine Platte 8, vorzugsweise aus Acryl oder einem ähnlichen Werkstoff, angeordnet, die den Filterträgerständer bestehend aus den Stützelementen 9 und der Zentrierplatte 11 trägt, wobei der Filterträgerständer mittels Befestigungsbolzen 9 in der Platte 8 fixiert und ausgerichtet ist.

Fig. 3 zeigt das oben beschrieben Trocknermodul in einer Ansicht von oben. Es ist dabei zu berücksichtigen, daß in der bevorzugten Ausführungsform die Platte 8 aus Acryl besteht und damit durchsichtig ist. Dargestellt sind zwei Tangentiallüfter 1 mit Antriebsverbindungen 2 und Motoren 3, die Heizelelemente 5a und 5b im Luftschacht 4, der eine Düse 6 bildet. Die Zentrierplatte 11 weist vier Zentrierschächt 12 zur Aufnahme entsprechend geformter Abstandshülsen des Filterträgers auf, die in der Fig. 4 dargestellt sind . Durch diese Zentrierschächte 12 wird eine Ausrichtung des Filterträgers erzwungen.

Fig. 4 zeigt zur Erläuterung einen Querschnitt durch einen üblicherweise verwendeten Filterträger 14, der aus einer Vielzahl von Filterelementen 15 gebildet wird, die auf bekannte Weise miteinander verbunden sind. Üblicherweise hat der Filterträger in Draufsicht eine rechteckige Gestalt. Die äußeren Filterelemente 15 des Filterträger 14 weisen Abstandshülsen 17 auf, die zur Zentrierung des Filterträgers 14 in einer automatisierten Umgebung dienen. Hier dienen sie zur Zentrierung in den Zentrierschächten 12 der Zentrierplatte 11. Ferner weist der Filterträger 14 eine als Kragen ausgeformte umlaufende Wandung 18 auf. Beim Einführen des Filterträgers in die Zentrierplatte 11 des Trocknermoduls greifen zuerst die Abstandshülsen 17 in die Zentrierschächte 12 ein und der Filterträger 14 wird beispielsweise durch einen Roboter solange nach unten bewegt, bis die Wandung 18 auf die Zentrierplatte 11 aufsetzt und der Filterträger 14 so seine Endposition einnimmt. Danach wird das Trocknermodul in Betrieb genommen.

### Bezugszeichenliste

- 1: Tangentiallüfterwalze
- 2: Antriebsverbindung
- 3: Motor
- 4: Luftschacht
- 5: Heizung
- 5a, 5b: Heizelement
- 6: Düse
- 7: Tischplatte
- 8: Acrylplatte
- 9: Befestigungsbolzen
- 10: Ständer
- 11: Zentrierplatte
- 12: Zentrierschacht
- 13: Temperaturfühleraufnahme
- 14: Filterträger
- 15: Filterelement
- 16: Filterelementdüse
- 17: Abstandshülse
- 18: Wandung

## Patentansprüche

1. Trocknermodul zum Trocknen eines Filterträgers (14) im Rahmen der DNA-Präparation mit einer Heizung (5) und einem Lüfterelement (11), wobei die Heizung (5) stromabwärts vom Lüfterelement (1) angeordnet ist und die in dem Filterträger (14) angeordneten Filter (15) von unten angeblasen und getrocknet werden,
**dadurch gekennzeichnet,**
**daß** die Filter (15) in dem Filterträger (14) hängend angeordnet sind, und der Filterträger Abstandshülsen (17) aufweist, die in entsprechende Zentrierschächte (12) einer Zentrierplatte (11) zur Aufnahme des Filterträgers (14) einführbar sind, wobei als Heizung (5) parallel über einen rechteckigen Querschnitt eines Luftschachtes (4) verlaufende Heizdrähte senkrecht zum Luftstrom stromaufwärts der Zentrierplatte (11) angeordnet sind und das Trocknermodul als Lüfterelement (1) einen Tangentiallüfter aufweist.

2. Trocknermodul nach Anspruch 1, **dadurch gekennzeichnet, daß** das Lüfterelement (1) durch einen elektrischen Motor (3) angetrieben wird.

3. Trocknermodul nach Anpruch 1 oder 2, **dadurch gekennzeichnet, daß** zwischen dem Luftschacht (4) und dem Zentrierelement (11) für den Filterträger (14) eine Düse (6) zur Bündelung des Luftstromes angeordnet ist.

4. Trocknermodul nach einem der vorangegangenen Ansprüche, **dadurch gekennzeichnet, daß** das Trocknermodul in einer Öffnung einer Tischplatte (7) angeordnet ist.

5. Trocknermodul nach einem der vorhergehenden Ansprüche 1 bis 4, **dadurch gekennzeichnet, daß** die Zentrierplatte (11) zur Aufnahme des Filterträgers auf Stützelementen (10) angeordnet ist.

6. Trocknermodul nach einem der vorangegangenen Ansprüche, **dadurch gekennzeichnet, daß** das Modul einen Temperaturfühler aufweist.

7. Trocknermodul nach Anspruch 6, **dadurch gekennzeichnet, daß** das Modul eine elektrische Steuerung zur Steuerung des mindestens einen Motors (3) und der Heizung (5) aufweist, wobei die Heizung als Funktion der vom Temperaturfühler gemessenen Temperatur gesteuert wird.

8. Trocknermodul nach Anspruch 7, **dadurch gekennzeichnet, daß** die Steuerung mit einer Verzögerungsschaltung versehen ist, die bewirkt, daß im Falle eines Abschaltens des Trocknermoduls das mindestens eine Lüfterelement (1) zeitlich nach dem Abschalten der Heizung (5) abgeschaltet wird.

9. Verwendung des Trocknermoduls nach einem der Ansprüche 1 bis 8 in einer automatisierten Umgebung.

10. Verwendung des Trocknermoduls nach einem der Ansprüche 1 bis 8 als alleinstehendes Gerät.

## Claims

1. Dryer module for drying a filter support (14) in the context of DNA preparation, having a heating system (5) and a blower member (11), the heating system (5) being arranged downstream of the blower member (1) and the filter (15) arranged in the filter support (14) being blown on and dried from below,
**characterized in that**
the filters (15) are arranged suspended in the filter support (14) and the filter support has spacer sleeves (17) that are insertable into corresponding centring shafts (12) in a centring plate (11) for receiving the filter support (14), the heating system (5) comprising heating wires, which extend in parallel over a rectangular cross-section of an air shaft (4) and which are arranged at right angles to the air flow and upstream of the centring plate (11), and the dryer module having a crossflow blower as blower member (1).

2. Dryer module according to claim 1, **characterized in that** the blower member (1) is driven by an electric motor (3).

3. Dryer module according to claim 1 or 2, **characterized in that** a nozzle (6) for channeling the air flow is arranged between the air shaft (4) and the centring member (11) for the filter support (14).

4. Dryer module according to any one of the preceding claims, **characterized in that** the dryer module is arranged in an opening in a bench top (7).

5. Dryer module according to any one of the preceding claims 1 to 4, **characterized in that** the centring plate (11) for receiving the filter support is arranged on supporting members (10).

6. Dryer module according to any one of the preceding claims, **characterized in that** the module has a temperature sensor.

7. Dryer module according to claim 6, **characterized in that** the module has an electrical control means for controlling the motor (3), of which there is at least one, and the heating system (5), the heating system being controlled as a function of the temperature measured by the temperature sensor.

8. Dryer module according to claim 7, **characterized in that** the control means is provided with a delay circuit which, when the dryer module is switched off, causes the blower member (1), of which there is at least one, to be switched off chronologically after the heating system (5) is switched off.

9. Use of the dryer module according to any one of claims I to 8 in an automated environment.

10. Use of the dryer module according to any one of claims 1 to 8 as a stand-alone apparatus.

## Revendications

1. Module de séchage pour sécher un porte-filtres (14), dans le cadre de la préparation de l'A. D. N., présentant un chauffage (5) et un élément de ventilation (11), le chauffage (5) étant disposé en aval de l'élément de ventilation (11) et les filtres (15) disposés dans le porte-filtres (14) étant exposés à une soufflerie par le bas et séchés,
**caractérisé en ce que** les filtres (15) sont accrochés *dans* le porte-filtres (14) et **en ce que** le porte-filtres présente des douilles d'écartement (17) qui peuvent être insérées dans les gaines de centrage correspondantes (12) d'une plaque de centrage (11), destinée à recevoir le porte-filtres (14) et **en ce que**, pour le chauffage (5) des filaments chauffants sont disposés perpendiculairement au flux d'air, en amont de la plaque de centrage (11), selon un tracé parallèle au-dessus d'une section rectangulaire d'une gaine d'aération (4) et **en ce que** le module de séchage est équipé d'un ventilateur tangentiel, en tant qu'élément de ventilation (1).

2. Module de séchage selon la revendication 1, **caractérisé en ce que** l'élément de ventilation (1) est entraîné par un moteur électrique (3).

3. Module de séchage selon l'une quelconque des revendications 1 ou 2, **caractérisé en ce qu'**une buse (6) est disposée entre la gaine d'aération (4) et l'élément de centrage (11) du porte-filtres (14), pour focaliser le flux d'air.

4. Module de séchage selon l'une quelconque des revendications précédentes, **caractérisé en ce que** le module de séchage est disposé dans une ouverture ménagée dans un dessus de table (7).

5. Module de séchage selon l'une quelconque des revendications précédentes 1 à 4, **caractérisé en ce que** la plaque de centrage (11) destinée à recevoir le porte-filtres est disposée sur des éléments de support (10).

6. Module de séchage selon l'une quelconque des revendications précédentes, **caractérisé en ce que** le module est équipé d'une sonde pyrométrique.

7. Module de séchage selon la revendication 6, **caractérisé en ce que** le module présente une commande électrique pour commander au moins un moteur (3) et le chauffage (5), et **en ce que** le chauffage est commandé en fonction de la température mesurée par la sonde pyrométrique.

8. Module de séchage selon la revendication 7, **caractérisé en ce que** la commande est équipée d'un circuit de temporisation qui, dans le cas de la mise à l'arrêt du module de séchage, a pour effet d'arrêter un élément de ventilation (1) au moins, à une période donnée après la mise à l'arrêt du chauffage (5).

9. Utilisation du module de séchage selon l'une quelconque des revendications 1 à 8, dans un environnement automatisé.

10. Utilisation du module de séchage selon l'une quelconque des revendications 1 à 8, en tant qu'appareil isolé.
